# EUROPÄISCHE PATENTSCHRIFT

(11) **EP 0 879 102 B1**
(45) Veröffentlichungstag und Bekanntmachung des Hinweises auf die Patenterteilung: **08.12.1999**
(21) Anmeldenummer: 97900542.8
(22) Anmeldetag: 30.01.1997
(51) Int. Cl.: B21D 5/14

(54) **RUNDBIEGEMASCHINE**
SHEET-METAL BENDING MACHINE
MACHINE DE CINTRAGE CIRCULAIRE DES TOLES

(30) Priorität: 30.01.1996 CH 23396
(43) Veröffentlichungstag der Anmeldung: 25.11.1998
(73) Patentinhaber: Chr. Haeusler AG, 4202 Duggingen (CH)
(72) Erfinder: HAEUSLER, Jörg, CH-4143 Dornach (CH); SCHNEIDER, Simon, CH-4153 Reinach (CH)
(74) Vertreter: Zbinden, Paul A.
(86) Internationale Anmeldenummer: CH9700030
(87) Internationale Veröffentlichungsnummer: WO9727957

(56) Entgegenhaltungen:
- EP-A- 0 454 619
- FR-A- 1 280 343
- FR-A- 1 555 881
- US-A- 3 564 889

## Beschreibung

Die Erfindung betrifft eine Rundbiegemachine nach dem Oberbegriff des Anspruchs 1, mit welcher sich eine Platte in eine im Querschnitt runde oder elliptische, zum Beispiel in eine hohlzylindrische oder konusförmige Form bringen lässt.

Eine solche Rundbiegemaschine ist z.B. aus der US-A-3 564 889 bekannt.

Zum zylindrischen Biegen von Blechtafeln werden üblicherweise Drei- oder Vier-Walzen-Biegemaschinen verwendet. Mit solchen Maschinen kann ein Werkstück kontinuierlich, d.h. während eines einzigen Durchlaufes durch die Maschine, oder abschnittsweise, d.h. in mehreren Durchläufen zu einem zylindrischen Rohr geformt werden, wozu mindestens eine der Walzen vertikal verschiebbar ausgebildet ist.

Um mit Rundbiegemaschinen der vorstehend genannten Art ein einwandfreies Biegeergebnis zu erzielen, müssen sich die verschiebbaren Walzen so verstellen lassen, dass die Achsen aller auf das Werkstück einwirkenden Walzen genau parallel zueinander verlaufen, damit die Berührungslinien, an denen die Walzen Kräfte auf das Werkstück ausüben, zueinander parallel verlaufen. Dies gilt sowohl für Vier-Walzen-Maschinen, also Maschinen mit einer Oberwalze und drei Unterwalzen, bzw. einer Unterwalze und zwei Seitenwalzen, wie auch für Drei-Walzen-Maschinen, also Maschinen mit einer Oberwalze und zwei Unterwalzen, wobei es Drei-Walzen-Maschinen mit einer festen und solche mit einer vertikal verschiebbaren Oberwalze gibt. Bei letzteren sind dann üblicherweise die beiden Unterwalzen horizontal verschiebbar.

Eine grosse Schwierigkeit beim Rundbiegen besteht nun darin, aus dickwandigen Blechtafeln, also Platten von beispielsweise einer Dicke von 30 mm und einer Länge von 12 m, einen zylindrischen Körper, also einen Körper mit einem einigermassen genau kreisrunden Querschnitt zu formen. Die Schwierigkeit besteht ferner darin, dass man für lange Rohre Massnahmen treffen muss, die ein Durchbiegen der Walzen - insbesondere ein Durchbiegen der Oberwalze - verhindern, wobei diese Massnahmen nicht darin bestehen können, eine Oberwalze mit möglichst grossem Durchmesser zu verwenden, da ja der Durchmesser der Oberwalze kleiner sein muss als der Innendurchmesser der zu erzeugenden Zylinderform. Es sind zu diesem Zweck bereits mehrere Maschinen bekannt, die alle ihre speziellen Anwendungsbereiche haben.

### Stand der Technik

Bekannt sind Drei-Walzen-Maschinen, deren Walzen an beiden Enden in einem Gestell vertikal verschiebbar gelagert sind. Hierbei handelt es sich zum Beispiel um eine Maschine, bei welcher der zum Angreifen an der Platte bestimmte Walzabschnitt von zwei ortsfesten Ständern begrenzt wird. Letztere sind zum Aufbringen des Biegedruckes auf die Oberwalze bestimmt und haben einen Abstand voneinander, durch den das Produktionsvermögen der Maschine in Bezug auf die Länge und die Dicke der zu biegenden Platten begrenzt wird. Da sich die Walzen beim Verformen des Werkstückes durchbiegen und diese Durchbiegung von der Walzenlänge und der Walzendicke sowie der Dicke des Werkstückes abhängig ist, ist die Verwendung derartiger Maschinen auf die Herstellung verhältnismässig kurzer Hohlzylinder beschränkt. Eine wesentliche Verbesserung solcher Maschinen lässt sich dadurch erreichen, dass man auf die Walzenenden der Oberwalzen eine Gegenkraft ausübt, welche bewirkt, dass die Parallelität zwischen der Achse der Unterwalzen und der geometrischen Achse des wirksamen Teils der Oberwalze verbessert wird. Diese auf die Walzenenden wirkende Vorspannkraft ist nun u. a. abhängig von der Länge des wirksamen Teiles der Oberwalze und von der Dicke des Werkstückes, also auf die Länge und Dicke eines herzustellenden Rohres abzustimmen. Mit bekannten Biegemaschinen dieser Art lassen sich Rohre unterschiedlicher Länge, beispielsweise Rohre mit einer Wandstärke von etwa 30 mm und einer Länge von 6 oder 12 m herstellen. Beim Biegen von kurzen, beispielsweise 6 m langen Metallplatten, können mit dieser Maschine zwar Rohre mit einer etwa 30 mm, eventuell sogar 35 mm, betragenden Wandstärke hergestellt werden, nicht aber Rohre mit einer zum Beispiel 60 mm betragenden Wandstärke, was bei einer einfachen Betrachtung vielleicht möglich erscheinen sollte. Dies ist insbesondere darauf zurückzuführen, dass die beiden Ständer einen Abstand voneinander haben, der auf eine maximale Plattenlänge von beispielsweise 12 m eingestellt ist, und dass der wirksame Teile der Oberwalze auch beim Biegen von kurzen Platten genau gleich lang ist wie beim Biegen von langen Platten. Will man also zum Beispiel kürzere Platten mit entsprechend grösseren Wandstärken rundbiegen, so hat dies mit anderen Biegewerkzeugen, zum Beispiel mit einer anderen Oberwalze, oder aber auf einer anderen Biegemaschine mit einem entsprechend kürzeren Ständerabstand zu erfolgen.

Auch aus der EP-A-0 454 619 ist eine Drei-Walzen-Biegemaschine bekannt. Diese weist mehrere C-förmige Ständer auf, die entlang der Walzen verteilt sind und diese tragen. Die Maschine ist im wesentlichen dadurch gekennzeichnet, dass die gleichmässig über die Walzenlänge verteilt angeordneten C-förmigen Ständer mit pro Walze je einem Stützrollen-Paar versehen sind, wobei diejenigen Paare, die den verstellbaren Walzen zugeordnet sind, zusätzlich Mittel aufweisen, um sie in einer zu den Walzenachsen senkrechten Ebene zu verschieben. Zweckmässigerweise sind bei dieser Maschine - wie übrigens auch bei der vorstehend beschriebenen Biegemaschine - alle Walzen mit einem Elektro- oder Hydraulikmotor versehen. Mit derartigen Maschinen lassen sich zwar verhältnismässig lange Rohre herstellen, nicht aber Rohre mit sich wesentlich voneinander abweichenden Wandstärken. Zudem lassen sich mit dieser Biegemaschine die Rohre nicht in einem Biege- bzw. Walzdurchgang herstellen. Hierbei ist es vielmehr nötig, das Werkstück in zwei Walzvorgängen zu einem Rohr zu biegen, wozu das Werkstück nach einem ersten Arbeitsgang, also dann, wenn es zur Hälfte bearbeitet ist, aus der Maschine herausgezogen und für das anschließende Rundbiegen gewendet werden muss, wozu nicht nur die erforderlichen Hilfsmittel sondern auch ein großer Platz und ein entsprechender Zeitaufwand nötig sind.

### Abriss der Erfindung

Aufgabe der vorliegenden Erfindung ist nun die Schaffung einer Rundbiegemaschine, die die vorgenannten Nachteile nicht aufweist und sich für die relativ rasche Verformung dicker Werkstücke zu entsprechend dickwandigen Hohlkörpern mit kleinen bis großen Durchmessern und auch unterschiedlichen Längen und Wandstärken verwenden lässt, wobei nicht für jede Abmessung des Ausgangsmaterials und des Endproduktes andere Werkzeuge nötig sind.

Unter "relativ rasch" wird hier ein Zeitaufwand von weniger als 5 Min. zur Herstellung eines hohlzylindrischen Körpers mit einer Länge von 10 bis 15 m und einer Wandstärke von 35 mm verstanden.

Eine derartig erfindungsgemässe Biegemaschine ist durch die Merkmale des Patentanspruches 1 gekennzeichnet.

Vorteilhafte Ausführungsformen der Erfindung gehen aus den abhängigen Ansprüchen hervor.

### Kurze Beschreibung der Zeichnung

Nachfolgend wird anhand der beiliegenden Zeichnung ein Ausführungsbeispiel einer erfindungsgemässen Biegemaschine erklärt.

In der Zeichnung zeigt
die Figur 1 eine vereinfachte Ansicht der Längsseite einer Drei-Walzen-Biegemaschine mit vertikal verschiebbarer Oberwalze,
die Figur 2 eine Draufsicht auf die in der Figur 1 dargestellte Biegemaschine, und
die Figur 3 einen Schnitt entlang der Linie III-III der Figur 1 in grösserem Massstab.

Zu den Figuren sei noch bemerkt, dass diese schematisiert und dass gewisse Teile der Biegemaschine zur Vereinfachung der Beschreibung nicht im Detail gezeichnet sind. Im übrigen ist in der Figur 2 eine zu biegende und mit ihrer Längskante zwischen den Walzen angeordnete Platte gezeichnet, während in den Figuren 1 und 3 keine solche vorhanden ist.

### Beschreibung eines bevorzugten Ausführungsbeispieles

Die in der Figuren 1 bis 3 ersichtliche und in einer Vertiefung 1 des Bodens 2 stehende Rundbiegemaschine 3 weist ein Gestell 4 auf, in dem eine vertikal verschiebbare Oberwalze 5 und zwei Seitenwalzen 6 und 7 drehbar gelagert sind. Die drei Walzen 5, 6 und 7 weisen parallele, und zwar im vorliegenden Fall horizontale Drehachsen auf.

Die beiden Seiten- bzw. Unterwalzen 6 und 7 sind voneinander durch einen Zwischenraum getrennt und symmetrisch bezüglich einer durch die Drehachse der Oberwalze 5 verlaufenden Mittelebene angeordnet.

Mindestens eine der drei Walzen 5, 6 und 7 ist mit einem Antriebsmotor, zweckmässigerweise mit einem Hydraulik- oder Elektro-Motor verbunden. So ist etwa die Oberwalze 5 mit ihrem in der Figur 1 links gezeichneten Ende an einer Antriebsvorrichtung 8 angekoppelt.

Das in der Figur 1 links gezeichnete Ende der Biegemaschine 3 bildet demzufolge die Antriebsseite der Oberwalze 5. Demgegenüber wird das in der Figur 1 rechts gezeichnete Ende der Biegemaschine als Klapplagerseite oder Ausfahrseite bezeichnet. Die Klapplagerseite ist im wesentlichen dadurch gekennzeichnet, dass die unter anderem die Oberwalze 5 tragenden Lager- und Tragmittel von dieser entkoppelt und weggeschwenkt werden können, wie das bei anderen, Drei- oder Vier-Walzen-Maschinen bekannt ist, bei denen ein zu einem Hohlzylinder geformtes Werkstück 9 parallel zu den Walzen ausgefahren wird.

Die Rundbiegemaschine 3 besitzt ferner zwei Ständer 11, die entlang der Walzen 5, 6 und 7 horizontal verschiebbar angeordnet sind. Die beiden Ständer 11 begrenzen also den zur Aufnahme des zu biegenden Werkstückes 9 bestimmten Walzabschnitt der Rollen 5, 6 und 7 und sind im Betriebszustand vorzugsweise nur wenig von den seitlichen Rändern des zu bearbeitenden Werkstückes 9 entfernt.

Wie es besonders deutlich in der Figur 3 ersichtlich ist, hat jeder Ständer 11 in einer zu den Walzen 5, 6 und 7 parallelen Projektion einen im wesentlichen viereckigen, nämlich rechteckigen Umriss und besitzt zwei auf einander abgewandten Seiten der Walzen 6 und 7 angeordnete, vertikale Seitenteile 12, ein deren obere Enden miteinander verbindendes, horizontales Joch 13 und eine deren untere Enden miteinander verbindende Platte 14. Die Seitenteile 12 sitzen dabei mit ihren unteren Enden verfahrbar in horizontalen Führungen 4a des die Walzen 6 und 7 tragenden Gestelles 4. Die beiden Seitenteile 12, das Joch 13 und das Gestell 4 begrenzen schliesslich zusammen eine Öffnung. Diese hat in einer zu den Walzen 5, 6 und 7 parallelen Blickrichtung einen im allgemeinen viereckigen Umriss. In dieser Öffnung ist ein mit dem Joch 13 verbundener, zur Erzeugung des Biegedruckes dienender Schieber 15 angeordnet. Dieser Schieber 15 ist mittels an den Seitenteilen 12 angeordneten Führungselementen 16, etwa Schienen, geradlinig und rechtwinklig zu den Drehachsen der Walzen 5, 6 und 7 verschiebbar geführt. Zum Verschieben dient hierbei eine hydraulische Stellvorrichtung mit einem Kolben 17 und einem Zylinder 18. Am unteren Ende besitzt der Schieber 15 noch zwei drehbar gelagerte Stützrollen 19 und 20. Diese Stützrollen 19 und 20 dienen zum Abstützen der Oberwalze 5, die hier auf den Trägern 21 und 22 des Gestelles 4 drehbar gelagert ist.

Jeder Ständer 11 kann in der gezeichneten Ausführungsform als einstückiger Körper ausgebildet sein oder aus vier Rahmenteilen, nämlich einem Joch, zwei Seitenteilen und einer Fussplatte kraftschlüssig hergestellt werden.

Das Gestell 4 der Biegemaschine 3 ist mit mehreren entlang der Walzen 6 und 7 angeordneten Stützvorrichtungen 25 zum drehbaren Stützen der beiden unteren Seitenwalzen 6 und 7 versehen. Jede Stützvorrichtung 25 weist dazu zwei Supporte 26 und 27 auf. In jedem Support 26, 27 sind zwei Stützrollen 28 mit nicht gezeichneten Lagermitteln um horizontale, zur Walzen-Längsrichtung parallele Achsen drehbar gelagert. Jedes Paar der in einem Support 26, 27 gelagerten Stützrollen 28 stützt eine der beiden Walzen 6 bzw. 7 drehbar ab.

Die beidseits des genannten Walzabschnittes angeordneten Ständer 11 sind - wie bereits erwähnt - horizontal verschiebbar. Hierzu weist die Biegemaschine 3 Mittel auf, um den Abstand d zwischen den Ständern 11 in Abhängigkeit von der Länge und gegebenenfalls der Dicke des plattenförmigen Werkstückes 9 zu verändern, und zwar so, dass im Betriebszustand die Ständer 11 vorzugsweise nur wenig von den seitlichen Rändern des zu biegenden Werkstückes entfernt sind und die Parallelität zwischen der Achse der Unterwalzen und der geometrischen Achse des wirksamen Teils der Oberwalze weitgehend gewährleistet wird.

Zum horizontalen Verschieben besitzt jeder Ständer 11 einen unterhalb des Gestelles 4 angeordneten Hydraulikzylinder 31. Dieser besteht im wesentlichen aus einem Zylinderkopf 32 und einer verschiebbaren Kolbenstange 33, wobei der Zylinderkopf 32 im Bereich der Antriebsseite der Oberwalze 5 bzw. im Bereich des genannten Klapplagers am Boden 2 befestigt ist. Die Kolbenstange 33 dient ihrerseits als Stellmittel und ist mit der Platte 14 des Ständers 11 verbunden.

Die beiden Hydraulikzylinder 31 der beiden Ständer 11 werden vorzugsweise gemeinsam von einem elektrischen oder hydraulischen Motor angetrieben, der mit einem Übersetzungsgetriebe versehen und so ausgebildet ist, dass die beiden Ständer 11 vorzugsweise gleichmässig gegeneinander verschoben werden können und eine nahezu stufenlose Verkleinerung oder Vergrösserung des Abstandes d möglich ist.

An dieser Stelle sei darauf hingewiesen, dass anstelle der beiden vorstehend beschriebenen Hydraulikzylinder 31 selbstverständlich auch zwei Spindeln vorgesehen sein können, um die Ständer 11 horizontal gegeneinander zu verschieben.

Im übrigen ist die Biegemaschine 3 funktionell gleich ausgebildet wie bekannte Drei-Walzen-Biegemaschinen und besitzt hydraulische Stellvorrichtungen für die Positionierung der Walzen und Transportmittel, um ein zu biegendes Werkstück, bzw. eine zu biegende Platte quer zu den Walzen 5, 6 und 7 zu verschieben sowie eine Steuervorrichtung mit manuell betätigbaren Betätigungsorganen, elektrischen Schaltungsmitteln und eventuell noch pneumatische und/oder hydraulische Schaltungsmitteln.

Zur Herstellung eines Rohres mittels einer Drei-Walzen-Biegemaschine wird zuerst der Abstand d so eingestellt, dass die seitlichen Rändern des zu biegenden Werkstückes mit nur wenig Abstand von den Ständern 11 zu liegen kommen. Ferner werden die von den Ständern 11 auf die Walze 5 übertragende Biegekraft und die eingangs genannte Vorspannkraft so eingestellt, dass die Parallelität zwischen der Achse der Unterwalzen und der geometrischen Achse des wirksamen Teils der Oberwalze weitgehend gewährleistet wird, so wie das bei bekannten Biegemaschinen bereits bekannt.

Anschliessend wird eine ebene Platte, zum Beispiel das in der Figur 2 gezeichnete Werkstück 9, horizontal in den von den beiden Ständern 11 begrenzten Biegeabschnitt transportiert und zwar so, dass die Platte mit ihrem Längsrand zwischen die Oberwalze 5 und die beiden Seitenwalzen 6 und 7 zu liegen kommt. Danach wird die sich vorher in Abstand oberhalb der Platte befindende Walze 5 abgesenkt, bis diese an einem streifenförmigen Abschnitt der Platte angreift. Dann wird die Oberwalze 5 nach unten zwischen die beiden Seitenwalzen 6 und 7 gedrückt, worauf sich die Platte unter der dadurch erzeugten Biegekraft verbiegt. Durch schrittweises Drehen der Walzen 5, 6 und 7 lässt sich sodann die Platte quer zur Längsrichtung der Walzen verschieben und in Längsrichtung zu einem Rohr biegen, so wie das bei bekannten Drei-Walzen-Biegemaschinen bereits bekannt ist.

Der wesentliche Vorteil, der sich mit der vorstehend beschriebenen Maschine erreichen lässt, besteht nun darin, dass Platten unterschiedlicher Länge zu einen hohlzylindrischen Körper gebogen werden können, und dies ohne wesentliche Einschränkung in Bezug auf deren Wandstärke und ohne ein nachteiliges Durchbiegen der Walzen tolerieren zu müssen. Mit einer zum Beispiel für die Herstellung von maximal 12 m langen und etwa 30 bis 35 mm dicken Rohren ausgelegten Biegemaschine der erfindungsgemässen Art können auch Platten rundgebogen werden, welche beispielsweise eine Länge von etwa 6 m und eine Dicke von bis zu 60 mm haben. Dies wird insbesondere durch eine optimale Einstellung des Abstands d auf die Länge der zu biegenden Platte ermöglicht, so dass der wirksame Teil der Oberwalze, d.h. der zum Angreifen an der Platte bestimmte Walzabschnitt optimal auf die Länge der zu biegenden Platte ausgelegt ist und die Oberwalze so abgestützt wird, dass mit gleichbleibenden Biegewerkzeugen kürzere Rohre mit entsprechend vergrösserter Wandstärke herstellbar sind.

Es sei an dieser Stelle darauf hingewiesen, dass die in den Figuren 1 bis 3 gezeichnete Biegemaschine nur eine Auswahl von verschieden Ausführungsformen der Erfindung darstellt.

So können selbstverständlich auch Vier-Walzen-Biegemaschinen mit gegeneinander verschiebbaren Ständern versehen sein. Ferner besteht auch noch die Möglichkeit, nur einen der beiden Ständer verschiebbar zu halten und den anderen Ständer ortsfest am Gestell der Biegevorrichtung anzuordnen.

## Patentansprüche

1. Zum zylindrischen Biegen einer Platte dienende Biegemaschine mit einem Gestell (4), einer Oberwalze (5) und mindestens zwei Unterwalzen (6, 7), von denen mindestens eine an mindestens einem Ende ein Antriebs-Organ aufweist, mit zwei Ständern (11), die einen zum Biegen der Platte bestimmten Walzabschnitt begrenzen, zum Aufbringen des Biegedruckes auf mindestens eine Walze bestimmt sind und einen auf die Länge der zu biegenden Platte eingestellten Abstand d voneinander haben, dadurch gekennzeichnet, dass mindestens ein Ständer (11) horizontal verschiebbar ist, so dass der genannte Abstand d wahlweise und in Abhängigkeit von der Länge und/oder Dicke der zu biegenden Platte verändert werden kann.

2. Biegemaschine nach Anspruch 1, dadurch gekennzeichnet, dass beide Ständer (11) horizontal verschiebbar sind.

3. Biegemaschine nach Anspruch 2, dadurch gekennzeichnet, dass jeder Ständer (11) zwei auf einander abgewandten Seiten der Walzen (5, 6, 7) angeordnete Seitenteile (12), ein die oberen Enden der Seitenteile (12) miteinander verbindendes Joch (13) und eine die unteren Enden der Seitenteile (12) miteinander verbindende Platte (14) besitzt, und dass die beiden unteren Enden der Seitenteile (12) verschiebbar in Führungen (4a) des Gestelles (4) sitzen.

4. Biegemaschine nach einem der Ansprüche 2 oder 3, dadurch gekennzeichnet, dass Stellmittel vorhanden sind, um die Ständer (11) synchron zueinander und voneinander zu verschieben.

5. Biegemaschine nach Anspruch 3, dadurch gekennzeichnet, dass die Stellmittel derart ausgebildet sind, dass der Abstand d stufenlosen variierbar ist.

6. Biegemaschine nach einem der Ansprüche 4 oder 5, dadurch gekennzeichnet, dass die Stellmittel zwei Hydraulikzylinder (31) umfassen, von denen je einer zu je einem Ständer (11) gehört und aus einem ortsfesten Zylinderkopf (32) und einer in diesem verschiebbaren Kolbenstange (33) besteht, welche mit ihrem freien Ende mit der Platte (14) des Ständers (11) verbunden ist.

7. Biegemaschine nach einem der Ansprüche 4 oder 5, dadurch gekennzeichnet, dass die Stellmittel zwei Spindeln umfassen, von denen je eine zu je einem Ständer gehört.

8. Biegemaschine nach einem der Ansprüche 1 bis 7, dadurch gekennzeichnet, dass sie eine Drei-Walzen-Maschine ist, also zwei Unterwalzen besitzt.

9. Biegemaschine nach einem der Ansprüche 1 bis 7, dadurch gekennzeichnet, dass sie eine Vier-Walzenmaschine ist, also drei Unterwalzen besitzt.

## Claims

1. Bending machine which serves for the cylindrical bending of a plate and comprises a frame (4), an upper roll (5) and at least two lower rolls (6, 7), of which at least one includes a drive organ at at least one end, with two stands (11), which bound a rolling portion intended for the bending of the plate, are intended for the application of the bending pressure to at least one roll and which have a spacing d from one another, which is set to the length of the plate to be bent, characterised in that at least one stand (11) is displaceable horizontally so that the said spacing d can be varied selectably and in dependence on the length and/or thickness of the plate to be bent.

2. Bending machine according to claim 1, characterised in that both stands (11) are displaceable horizontally.

3. Bending machine according to claim 2, characterised in that each stand comprises two side parts (12) arranged on mutually remote sides of the rolls (5, 6, 7), a yoke (13) connecting the upper ends of the side parts (12) together and a plate (14) connecting the lower ends of the side parts (12) together and that the two lower ends of the side parts (12) are seated in guides (4a) of the frame (4) to be displaceable.

4. Bending machine according to one of claims 2 and 3, characterised in that setting means are present in order to displace the stands (11) synchronously towards and away from one another.

5. Bending machine according to claim 3, characterised in that the setting means are constructed in such a manner that the spacing d is steplessly variable.

6. Bending machine according to one of claims 4 and 5, characterised in that setting means comprise two hydraulic cylinders (31), each of which belongs to a respective stand (11) and consists of a fixedly located cylinder head (32) and a piston rod (33), which is displaceable therein and connected by its free end with the plate (14) of the stand (11).

7. Bending machine according to one of claims 4 and 5, characterised in that setting means comprise two spindles, each of which belongs to a respective stand.

8. Bending machine according to one of the claims 1 to 7, characterised in that it is a three-roll machine, thus has two lower rolls.

9. Bending machine according to one of the claims 1 to 7, characterised in that it is a four-roll machine, thus has three lower rolls.

## Revendications

1. Machine à cintrer servant au cintrage cylindrique d'une plaque, comprenant un bâti (4), un cylindre supérieur (5) et au moins deux cylindres inférieurs (6, 7), dont au moins un présente à au moins une extrémité un organe d'entraînement, et comportant deux montants (11) qui délimitent une partie des cylindres destinée au cintrage de la plaque, qui sont destinés à imprimer la pression de cintrage sur au moins un cylindre et qui possèdent une distance mutuelle d réglée à la longueur de la plaque à cintrer, **caractérisée** en ce qu'au moins un montant (11) est horizontalement coulissant, de sorte que la distance précitée d peut être modifiée à volonté et en fonction de la longueur et/ou de l'épaisseur de la plaque à cintrer.

2. Machine à cintrer selon la revendication 1, **caractérisée** en ce que les deux montants (11) sont horizontalement coulissants.

3. Machine à cintrer selon la revendication 2, **caractérisée** en ce que chaque montant (11) possède deux parties latérales (12) disposées sur des côtés mutuellement opposés des cylindres (5, 6, 7), une travée (13) reliant entre elles les extrémités supérieures des parties latérales (12) et une plaque (14) reliant entre elles les extrémités inférieures des parties latérales (12), et en ce que les deux extrémités inférieures des parties latérales (12) sont montées à coulissement dans des guides (4a) du bâti (4).

4. Machine à cintrer selon la revendication 2 ou 3, **caractérisée** en ce que des moyens d'actionnement sont présents pour déplacer les montants (11) en synchronisme en rapprochement et en éloignement mutuel.

5. Machine à cintrer selon la revendication 3, **caractérisée** en ce que les moyens d'actionnement sont conçus de telle sorte que la distance d peut être variée en continu.

6. Machine à cintrer selon la revendication 4 ou 5, **caractérisée** en ce que les moyens d'actionnement comprennent deux vérins hydrauliques (31), qui appartiennent chacun à un montant (11) et sont constitués chacun d'une tête de cylindre fixe (32) et d'une tige de piston (33) pouvant coulisser dans cette dernière, tige qui est reliée à son extrémité libre à la plaque (14) du montant (11).

7. Machine à cintrer selon la revendication 4 ou 5, **caractérisée** en ce que les moyens d'actionnement comprennent deux broches, qui appartiennent chacune à un montant.

8. Machine à cintrer selon une des revendications 1 à 7, **caractérisée** en ce qu'il s'agit d'une machine à trois cylindres, donc qui possède deux cylindres inférieurs.

9. Machine à cintrer selon une des revendications 1 à 7, **caractérisée** en ce qu'il s'agit d'une machine à quatre cylindres, donc qui possède trois cylindres inférieurs.
